# EUROPÄISCHE PATENTSCHRIFT

(11) **EP 2 164 772 B1**
(45) Veröffentlichungstag und Bekanntmachung des Hinweises auf die Patenterteilung: **26.01.2011**
(21) Anmeldenummer: 08773486.9
(22) Anmeldetag: 17.06.2008
(51) Int. Cl.: B65D 77/06, B65D 5/56

(54) **KARTONVERPACKUNG MIT FOLIENINNENBEHÄLTNIS, VORGEFERTIGTE KARTONEINHEIT ZU DEREN HERSTELLUNG UND VERFAHREN ZUR HERSTELLUNG EINER SOLCHEN KARTONVERPACKUNG**
CARDBOARD PACKAGING HAVING AN INNER FOIL CONTAINER, PREFABRICATED CARTON UNIT FOR THE PRODUCTION THEREOF, AND METHOD FOR PRODUCING SUCH A PACKAGING CARTON
EMBALLAGES EN CARTON DOTÉS D'UN CONTENANT INTÉRIEUR POUR FEUILLES, UNITÉ CARTON PRÉFABRIQUÉE POUR LEUR PRODUCTION ET PROCÉDÉ DE PRODUCTION DE TELS EMBALLAGES EN CARTON

(30) Priorität: 13.07.2007 DE 102007033141
(43) Veröffentlichungstag der Anmeldung: 24.03.2010
(73) Patentinhaber: Merck Patent GmbH, 64293 Darmstadt (DE); STI-Gustav Stabernack GmbH, 36341 Lauterbach (DE)
(72) Erfinder: RAUPACH, Roland, 64354 Reinheim (DE); STRAUB-JUBB, Bettina, 64331 Weiterstadt (DE); RITZ, Thomas, 36341 Lauterbach (DE)
(86) Internationale Anmeldenummer: PCT/EP2008/004877
(87) Internationale Veröffentlichungsnummer: WO 2009/010143

(56) Entgegenhaltungen:
- WO-A-02/083510
- DE-A1- 3 629 260
- US-A- 5 988 491
- US-A1- 2006 243 783

## Beschreibung

Die Erfindung betrifft eine Kartonverpackung mit einem äußeren Faltkarton und einem inneren Faltkarton, der ein Folieninnenbehältnis umgibt. So eine Kartonverpackung ist aus WO 02/083510 bekannt.
Vorzugsweise umgeben der äußere und der innere Faltkarton das Folieninnenbehältnis im Wesentlichen vollständig. Das Folieninnenbehältnis besteht üblicherweise aus einem mit einem Entnahmeverschluss versehenen flexiblen Folieninnenbeutel enthält.

Derartige Flüssigkeitsverpackungen, die zur Lagerung, zum Transport und zur Entnahme von Flüssigkeiten dienen, sind in unterschiedlichen Ausführungsformen bekannt. Die in einem Faltkarton aufgenommenen flexiblen Folieninnenbeutel haben gegenüber starren Flüssigkeitsverpackungen den Vorteil, dass die aufgenommene Flüssigkeit durch den bei der Entnahme kollabierenden Folieninnenbeutel nicht mit dem Luftsauerstoff in Verbindung kommt und daher länger haltbar bleibt.

In DE 11 20 355 wird eine Faltschachtel mit einem darin angeordneten Kunststoffbeutel beschrieben. Um einen Entnahmeverschluss an einer vorgegebenen Position innerhalb der Faltschachtel festlegen zu können befindet sich ein Halter innerhalb der Faltschachtel, der eine unterhalb des Deckels der Faltschachtel angeordnete Platte mit einer Öffnung zur Aufnahme des Entnahmeverschlusses aufweist. Der Halter kann mittels Befestigungsmittel mit der Faltschachtel verbunden sein, um ein verrutschen des Halters mit dem daran festgelegten Entnahmeverschlusses zu verhindern. Der im Inneren der Faltschachtel angeordnete Halter erhöht die Stabilität der Faltschachtel nur unwesentlich.

In DE 30 16 466 A1 wird eine ähnliche Faltschachtel beschrieben, die ebenfalls eine unter dem Deckel der Faltschachtel angeordnete Platte zur Aufnahme des Entnahmeverschlusses aufweist. Diese Platte ist jedoch schräg angeordnet, um beim Befüllen des in der Faltschachtel angeordneten Schlauchs durch den Entnahmeverschluss unerwünschte Lufteinschlüsse in dem Schlauch zu vermeiden. Der Entnahmeverschluss ist deshalb an der höchsten Stelle der schräg angeordneten Platte festgelegt. Die Platte ist auf dem Boden der Faltschachtel abgestützt und seitlich an einer Seitenwand der Faltschachtel befestigt. Auch hier wird die Stabilität der Faltschachtel durch die im Inneren angeordnete und abgestützte Platte nur unwesentlich verbessert.

Die insbesondere für den Transport wichtige mechanische Festigkeit der Verpackung wird bei derartigen Kartonverpackungen ausschließlich durch den Faltkarton erreicht, der den Folieninnenbeutel aufnimmt. Der Karton muss in den meisten Fällen sehr stabil sein, um die Vorschriften der Gefahrgutverordnung sowohl bei der Anwendung als auch beim Transport zu erfüllen.
Die Forderungen der Gefahrgutverordnung für die Aufnahme und den Transport von gefährlichen Flüssigkeiten können in vielen Fällen nur dadurch erfüllt werden, dass zusätzlich zu dem den Folieninnenbeutel enthaltenden inneren Faltkarton ein zusätzlicher äußerer Faltkarton verwendet wird.

Aus der Praxis sind die eingangs genannten Kartonverpackungen mit einem äußeren Faltkarton und einem inneren Faltkarton, der den flexiblen Folieninnenbeutel enthält, bekannt. Derartige Kartonverpackungen für Flüssigkeiten der "Karton-im-Karton"-Bauart sind aber in der Produktion nur umständlich zu verarbeiten. Insbesondere können Sie nicht auf einer vollautomatischen Maschine verarbeitet werden. Auch wenn der den Folieninnenbeutel aufnehmende innere Faltkarton auf einer vollautomatischen Maschine vorbereitet und aufgerichtet werden kann, so muss er doch von Hand in den äußeren Faltkarton eingesetzt werden.

Aufgabe der Erfindung ist daher, eine Kartonverpackung der eingangs genannten Gattung zu schaffen, die einfach in der Verarbeitung und beim Abfüllen ist und auch auf einer vollautomatischen Maschine abgefüllt werden kann. Zugleich sollen die für Chemikalien vorgegebenen Gefahrgutbedingungen erfüllt sein. Die Verpackung soll beim Transport und bei der Verwendung hohen Sicherheitsanforderungen entsprechen.

Diese Aufgabe wird durch die Kartonverpackung des Anspruchs 1 gelöst.

Durch die stabile Verbindung des inneren Faltkartons mit dem äußeren Faltkarton wird eine wesentliche erhöhte Gesamtfestigkeit der Kartonverpackung erreicht. Die Handhabung der Kartonverpackung wird wesentlich erleichtert, weil der innere Faltkarton mit dem äußeren Faltkarton sicher und lagegenau durch die Klebung verbunden ist. Insbesondere ist die Lage des inneren Faltkartons im äußeren Faltkarton so festgelegt, dass von außen einwirkende Stöße oder ähnliche Beanspruchungen in optimaler Weise vom inneren Faltkarton und insbesondere von dem Folieninnenbeutel ferngehalten werden.

Vorzugsweise bestehen der äußere und der innere Faltkarton aus Wellpappe. Es ist jedoch auch denkbar und für einige Anwendungen vorteilhaft, wenn der äußere und/oder der innere Faltkarton teilweise oder vollständig aus einem Kunststoffmaterial oder aus einem Verbundmaterial bestehen.

Auch der Befüllungsvorgang wird vereinfacht und erleichtert, weil das das Folieninnenbehältnis aufnehmende Kartongebilde wegen der Klebeverbindung zwischen dem inneren Faltkarton und dem äußeren Faltkarton wie ein einheitlicher Faltkarton gehandhabt werden kann. Dadurch wird auch die Verarbeitung auf einer vollautomatischen Maschine beim Aufrichten, Befüllen und Verschließen der Flüssigkeitsverpackung ermöglicht und erleichtert. Das Folieninnenbehältnis ist vorzugsweise ein flexibler Folieninnenbeutel mit einem Entnahmeverschluss. Es ist jedoch auch denkbar, dass das Folieninnenbehältnis durch eine im Wesentlichen formstabile Folienblase oder durch eine Folienbeschichtung des inneren Faltkartons gebildet wird.

Erfindungsgemäße Ausgestaltungen der Kartonverpackung sind Gegenstand von Unteransprüchen.

Die Erfindung betrifft auch eine vorgefertigte Kartoneinheit zur Herstellung einer voran gehend beschriebenen Kartonverpackung sowie ein Verfahren zur Herstellung einer solchen Kartonverpackung.

Die Erfindung wird anhand des nachfolgend beschriebenen und in der Zeichnung dargestellten Ausführungsbeispiels näher erläutert. Es zeigt:
Fig. 1 in räumlicher Darstellungsweise eine Kartonverpackung,
Fig. 2 einen Schnitt längs der Linie II-II in Fig. 1,
Fig. 3 - 6 jeweils mit Blick von oben auf die Kartonverpackung aufeinander folgende Schritte beim Verschließen der Verpackung, wobei in den Fig. 4-6 ein Folieninnenbehältnis nicht dargestellt ist,
Fig. 7 einen flachliegenden Zuschnitt zur Herstellung des inneren Faltkartons,
Fig. 8 einen flachliegenden Zuschnitt zur Herstellung des äußeren Faltkartons,
Fig. 9 in schematischer Darstellungsweise eine vorgefertigte Kartoneinheit zur Herstellung einer Kartonverpackung und
Fig. 10 eine Schnittansicht der Kartonverpackung mit schräg angeordneten Deckelklappen eines inneren Faltkartons.

Die in den Fig. 1 - 6 dargestellte Kartonverpackung weist einen äußeren Faltkarton 1 und einen inneren Faltkarton 2 auf, der einen mit einem Entnahmeverschluss 3 versehenen, flexiblen Folieninnenbeutel 4 enthält, der zur Aufnahme der zu verpackenden Flüssigkeit bestimmt ist.

Der hier nicht näher dargestellte Entnahmeverschluss 3 kann ein Hahn sein. Wenn die Kartonverpackung zur Aufnahme von beispielsweise Titrierflüssigkeit dient, kann der in den Entnahmeverschluss integrierte Hahn in einfacher Weise mit einem Titrator über einen (nicht dargestellten) Adapter verbunden werden. Da der Folieninnenbeutel 4 bei der Entnahme der Flüssigkeit kollabiert, besteht keine Gefahr, dass die Flüssigkeit kontaminiert wird. Luftblasen gelangen nicht in den Folieninnenbeutel 4.

Der äußere Faltkarton 1 weist vier Kartonzargenwände 5, 6, 7 und 8 auf, die an Zargenkanten 9, 10, 11 und 12 zur Bildung einer Kartonzarge faltbar miteinander verbunden sind.

In entsprechender Weise weist der innere Faltkarton 2 Kartonzargenwände 13, 14, 15 und 16 auf, die an Zargenkanten 17, 18, 19 und 20 zu einer Kartonzarge verbunden sind.

Der äußere Faltkarton 1 und der innere Faltkarton 2 sind jeweils aus einer Kartonfalthülse gebildet, die jeweils in einer Kartonzargenwand 8 bzw. 16 eine Klebeverbindung 21 bzw. 22 aufweist (Fig. 2).

Der äußere Faltkarton 1 weist jeweils an den Oberkanten 23, 24, 25 und 26 seiner Kartonzargenwände 5, 6, 7 und 8 faltbar angelenkte Deckelklappen 27, 28, 29, und 30 auf.

In entsprechender Weise sind beim inneren Faltkarton 2 an den Oberkanten 31, 32, 33 und 34 der Kartonzargenwände 13, 14, 15 und 16 Deckelklappen 35, 36, 37, 38 faltbar angelenkt.

Der innere Faltkarton 1 und der äußere Faltkarton 2 weist jeweils an den Unterkanten 39 bzw. 40 seiner Kartonzargenwände 13, 14, 15, 16 bzw. 5, 6, 7, 8 faltbar angelenkte Bodenklappen 41 bzw. 42 auf.

Der innere Faltkarton 2 ist mit seiner einen Kartonzargenwand 14 mit der benachbarten Kartonzargenwand 6 des äußeren Faltkartons 1 mittels streifenförmig aufgetragenem Kleber 43 verklebt. Zusätzlich kann (hier nicht dargestellt) eine Verklebung auch zwischen den jeweils benachbarten Kartonzargenwänden 5 und 13 oder 7 und 15 vorgesehen sein.

Die Deckelklappe 28, die an der mit dem inneren Faltkarton 2 verklebten Kartonzargenwand 6 des äußeren Faltkartons 1 faltbar angelenkt ist, weist eine auftrennbare Zugangsöffnung 44 auf. Auch in der darunter angeordneten Deckelklappe 36 des inneren Faltkartons 2 ist eine entsprechende auftrennbare Zugangsöffnung 45 vorgesehen. Nach dem Auftrennen der Zugangsöffnungen 44 und 45 wird der Zugang zu dem darunter angeordneten Entnahmeverschluss 3 des Folieninnenbeutels 4 freigegeben.

Wie aus der Darstellung des Zuschnitts in Fig. 7 zu ersehen ist, sind die Kartonzargenwände 13, 14, 15 und 16 des inneren Faltkartons 2 an den Zargenkanten 17, 18, 19 und 20 über Kartonbrücken 46 faltbar miteinander verbunden, die jeweils einen Kantenschlitz 47 überbrücken. Dadurch wird eine besonders flexible Ausführung des inneren Faltkartons 2 erreicht, so dass er sich nicht nur im aufgerichteten Zustand (Fig. 1 - 6), sondern auch im flachliegend zusammengefalteten Zustand (Fig. 9) gut an den äußeren Faltkarton 1 anpasst.

Die Oberkanten 31 und 33 der beiden einander gegenüberliegenden, mit jeweils einer faltbar angelenkten Deckelklappe 35, 37 versehenen Kartonzargenwände 13 und 15 des inneren Faltkartons 2 liegen im fertiggestellten Zustand tiefer als die Oberkanten 23, 24, 25 und 26 der Kartonzargenwände 5, 6, 7 und 8 des äußeren Faltkartons 1. Damit wird erreicht, dass sich die Deckelklappen 35 und 37 dachförmig auf den gefüllten Folieninnenbehälter 4 legen.

Der schräge Verlauf der Deckelklappen 35 und 37 erhöht die Stabilität der fertiggestellten Kartonverpackung merklich. Zusätzlich bilden die schrägen Deckelklappen 35 und 37 einen trichterförmigen Abschluss, der die Flüssigkeit in Richtung des Entnahmeverschlusses führt. Zudem werden durch den schrägen Verlauf der Deckelklappen 35 und 37 rechtwinkelige Ecken der Kartonverpackung vermieden.

In Fig. 10 wird zur Veranschaulichung eine Schnittansicht der in Fig. 1 dargestellten Kartonverpackung längs der Ebene X-X dargestellt. In oberen Bereichen 50 können in dem äußeren Faltkarton 1 perforierte Grifflöcher vorgesehen sein. Eine Handhabung der Kartonverpackung wird dann wesentlich erleichtert, da im Innenraum im Bereich der Grifflöcher weder ein innerer Faltkarton 2 noch ein Folieninnenbeutel 4 eng anliegend angeordnet sind und ausreichend Platz für einen Eingriff besteht.

Bei dem dargestellten Ausführungsbeispiel besteht der äußere Faltkarton 1 und der innere Faltkarton 2 jeweils aus einem gesonderten Kartonzuschnitt, die in den Fig. 8 bzw. 7 dargestellt sind. Stattdessen kann auch vorgesehen sein, dass der äußere Faltkarton 1 und der innere Faltkarton 2 aus einem gemeinsamen Kartonzuschnitt bestehen. Ebenfalls ist denkbar, dass der äußere Faltkarton 1 und/oder der innere Faltkarton 2 aus zwei oder mehreren Kartonzuschnitten bestehen.

Fig. 9 zeigt in einer Stirnansicht eine vorgefertigte Kartoneinheit, wie sie zur Herstellung einer Karton-Flüssigkeitsverpackung der beschriebenen Art bereitgestellt und dem Verwender angeliefert wird. Eine flachliegend zusammengefaltete innere Kartonfalthülse 48, die später den inneren Faltkarton 2 bildet, ist in einer flachliegend zusammengefalteten äußeren Kartonfalthülse 49 angeordnet, die später den äußeren Faltkarton 1 bildet. Die eine Kartonzargenwand 14 der inneren Kartonfalthülse 48 ist mit der benachbarten Kartonzargenwand 6 der äußeren Kartonfalthülse 49 verklebt.

Aus dem in Fig. 9 schematisch dargestellten, flachliegend gefalteten Zustand kann die vorgefertigte Kartoneinheit in einfacher Weise aufgerichtet werden. Nach dem Einsetzen und Befüllen des Folieninnenbeutels 4 wird die Flüssigkeitsverpackung in der Weise verschlossen, wie dies in den Fig. 3 - 6 dargestellt ist. Zunächst werden die beiden Deckelklappen 35 und 37 schräg auf den Folieninnenbeutel 4 geklappt (Fig. 3). Dann werden die beiden anderen Deckelklappen 36 und 38 des inneren Faltkartons 2 nach innen gefaltet (Fig. 4). Darüber werden die Deckelklappen 27 und 29 des äußeren Faltkartons 1 gelegt (Fig. 5). Schließlich wird die Flüssigkeitsverpackung mittels der Deckelklappen 28 und 30 verschlossen.

Das Verfahren zur Herstellung einer Kartonverpackung der beschriebenen Art ist vorzugsweise durch die folgenden Verfahrensschritte gekennzeichnet:
a) Ausschneiden eines inneren Kartonzuschnitts (Fig. 7) für den inneren Faltkarton 2;
b) Ausschneiden eines äußeren Kartonzuschnitts (Fig. 8) für den äußeren Faltkarton 1;
c) Verkleben einer Kartonzargenwand 14 des inneren Kartonzuschnitts mit einer Kartonzargenwand 6 des äußeren Kartonzuschnitts;
d) Zusammenfalten und Verkleben des inneren Kartonzuschnitts zu einer flachliegenden inneren Kartonfalthülse 48;
e) Zusammenfalten und Verkleben des inneren Kartonzuschnitts zu einer die innere Kartonfalthülse 48 umfassenden äußeren Kartonfalthülse 49;
f) Aufrichten und bodenseitiges Verschließen der miteinander verklebten Kartonfalthülsen 48, 49;
g) gegebenenfalls Einbringen des flexiblen Folieninnenbeutels 4 in den inneren Faltkarton 2;
h) deckelseitiges Verschließen des inneren Faltkartons 2 und des äußeren Faltkartons 1.

Anstelle einer Flüssigkeit kann auch jedes andere rieselfähige oder zähflüssige Gut in das Folieninnenbehältnis, bzw. den Folieninnenbeutel 4 eingefüllt, transportiert und gelagert sowie wieder entnommen werden. Das Folieninnenbehältnis kann dann in Abhängigkeit von dem aufzunehmenden Gut auch als Beschichtung des inneren Faltkartons 2 ausgeführt sein.

Der innere Faltkarton 2 und der äußere Faltkarton 1 sind vorzugsweise aus Wellpappe hergestellt. Es ist jedoch auch denkbar, dass der innere und/oder der äußere Faltkarton 2, 1 aus Kunststoff oder aus einem geeigneten Verbundmaterial hergestellt sind. In Abhängigkeit von dem verwendeten Material für den inneren und äußeren Faltkarton 2, 1 können diese mittels geeigneter Befestigungsmittel oder Befestigungsverfahren miteinander befestigt sein, so dass nicht notwendigerweise ein Kleber verwendet werden muss.

In den meisten vorangehend beschriebenen Ausführungsbeispielen kann durch eine geeignete Ausgestaltung der Dimensionierung in Verbindung mit den verwendeten Materialien eine Kartonverpackung hergestellt werden, welche die gängigen Sicherheitsanforderungen für den Transport und die Lagerung von Gefahrgut erfüllen und dennoch maschinengängig sind, also auf einer automatischen Abfüllanlage verwendet werden können.

## Patentansprüche

1. Kartonverpackung mit einem äußeren Faltkarton (1) und einem inneren Faltkarton (2), der ein Folieninnenbehältnis umgibt, wobei der innere Faltkarton (2) mit einer seiner Kartonzargenwände (14) mit einer benachbarten Kartonzargenwand (6) des äußeren Faltkartons (1) verklebt ist, **dadurch gekennzeichnet, dass** der äußere Faltkarton (1) und der innere Faltkarton (2) das Folieninnenbehältnis im Wesentlichen vollständig umgeben, dass der innere Faltkarton (2) und der äußere Faltkarton (1) jeweils an den Oberkanten (31, 32, 33, 34 bzw. 23, 24, 25, 26) seiner Kartonzargenwände (13, 14, 15, 16 bzw. 5, 6, 7, 8) faltbar angelenkte Deckelklappen (35, 36, 37, 38 bzw. 27, 28, 29, 30) aufweisen und dass die Oberkanten (31, 33) der beiden einander gegenüberliegenden, mit jeweils einer faltbar angelenkten Deckelklappe (35, 37) versehenen Kartonzargenwände (13, 15) des inneren Faltkartons (2) tiefer als die Oberkanten (23, 24, 25, 26) der Kartonzargenwände (5, 6, 7, 8) des äußeren Faltkartons (1) angeordnet sind.

2. Kartonverpackung nach Anspruch 1, **dadurch gekennzeichnet, dass** die Deckelklappen (35, 37) des inneren Faltkartons (2) bei der fertiggestellten Kartonverpackung schräg angeordnet sind.

3. Kartonverpackung nach Anspruch 1 oder 2, **dadurch gekennzeichnet**, die Kartonzargenwände (13, 14, 15, 16) des inneren Faltkartons (2) an den Zargenkanten (17, 18, 19, 20) über jeweils einen Kantenschlitz (47) überbrückende Kartonbrücken (46) faltbar miteinander verbunden sind.

4. Kartonverpackung nach einem oder mehreren der vorangehenden Ansprüche, **dadurch gekennzeichnet, dass** der innere Faltkarton (2) mit einer weiteren Kartonzargenwand mit einer benachbarten Kartonzargenwand des äußeren Faltkartons (1) verklebt ist.

5. Kartonverpackung nach Anspruch 4, **dadurch gekennzeichnet, dass** an der mit dem inneren Faltkarton (2) verklebten Kartonzargenwand (6) des äußeren Faltkartons (1) eine Deckelklappe (28) faltbar angelenkt ist, die eine auftrennbar Zugangsöffnung (44) zu dem darunter angeordneten Entnahmeverschluss (3) des Folieninnenbeutels (4) aufweist.

6. Kartonverpackung nach einem oder mehreren der vorangehenden Ansprüche, **dadurch gekennzeichnet, dass** das Folieninnenbehältnis aus einem mit einem Entnahmeverschluss versehenen flexiblen Folieninnenbeutel (4) besteht.

7. Kartonverpackung nach einem oder mehreren der vorangehenden Ansprüche, **dadurch gekennzeichnet, dass** der innere Faltkarton (2) und der äußere Faltkarton (1) jeweils aus einer Kartonfalthülse (48 bzw. 49) gebildet ist, die jeweils in einer Kartonzargenwand (16 bzw. 8) eine Klebeverbindung (22 bzw. 21) aufweist.

8. Kartonverpackung nach einem oder mehreren der vorangehenden Ansprüche, **dadurch gekennzeichnet, dass** der innere Faltkarton (2) und der äußere Faltkarton (1) jeweils an den Unterkanten (39, 40) seiner Kartonzargenwände (13, 14, 15, 16 bzw. 5, 6, 7, 8) faltbar angelenkte Bodenklappen (41 bzw. 42) aufweist.

9. Kartonverpackung nach einem oder mehreren der vorangehenden Ansprüche, **dadurch gekennzeichnet, dass** der innere Faltkarton (2) und der äußere Faltkarton (1) jeweils aus einem gesonderten Kartonzuschnitt besteht.

10. Kartonverpackung nach einem oder mehreren der vorangehenden Ansprüche, **dadurch gekennzeichnet, dass** der innere Faltkarton (2) und der äußere Faltkarton (1) aus einem gemeinsamen Kartonzuschnitt bestehen.

11. Vorgefertigte Kartoneinheit zur Herstellung einer Kartonverpackung nach einem oder mehreren der vorangehenden Ansprüche, **dadurch gekennzeichnet, dass** eine flachliegend zusammengefaltete innere Kartonfalthülse (48) in einer flachliegend zusammengefalteten äußeren Kartonfalthülse (49) angeordnet ist, wobei mindestens eine Kartonzargenwand (14) der inneren Kartonfalthülse (48) mit einer benachbarten Kartonzargenwand (6) der äußeren Kartonfalthülse (49) verklebt ist.

## Claims

1. Carton packaging having an outer folding carton (1) and an inner folding carton (2) which surrounds a film internal container, where the inner folding carton (2) is adhesively bonded by means of one of its carton body walls (14) to an adjacent carton body wall (6) of the outer folding carton (1), **characterised in that** the outer folding carton (1) and the inner folding carton (2) surround the film internal container essentially completely, **in that** the inner folding carton (2) and the outer folding carton (1) each have lid flaps (35, 36, 37, 38 and 27, 28, 29, 30 respectively), which are attached in a foldable manner to the upper edges (31, 32, 33, 34 and 23, 24, 25, 26 respectively) of their carton body walls (13, 14, 15, 16 and 5, 6, 7, 8 respectively) and **in that** the upper edges (31, 33) of the two carton body walls (13, 15) of the inner folding carton (2), which lie opposite one another and are each provided with a lid flap (35, 37), which is attached in a foldable manner, are arranged lower than the upper edges (23, 24, 25, 26) of the carton body walls (5, 6, 7, 8) of the outer folding carton (1).

2. Carton packaging according to Claim 1, **characterised in that** the lid flaps (35, 37) of the inner folding carton (2) are angled in the finished carton packaging.

3. Carton packaging according to Claim 1 or 2, **characterised in that** the carton body walls (13, 14, 15, 16) of the inner folding carton (2) are connected to one another in a foldable manner at the body edges (17, 18, 19, 20) via carton bridges (46), each bridging an edge slot (47).

4. Carton packaging according to one or more of the preceding claims, **characterised in that** the inner folding carton (2) is adhesively bonded by means of a further carton body wall to an adjacent carton body wall of the outer folding carton (1).

5. Carton packaging according to Claim 4, **characterised in that** a lid flap (28), which has an openable access aperture (44) to the withdrawal closure (3), arranged below this, of the film internal bag (4), is attached in a foldable manner to the carton body wall (6), which is adhesively bonded to the inner folding carton (2), of the outer folding carton (1).

6. Carton packaging according to one or more of the preceding claims, **characterised in that** the film internal container consists of a flexible film internal bag (4) provided with a withdrawal closure.

7. Carton packaging according to one or more of the preceding claims, **characterised in that** the inner folding carton (2) and the outer folding carton (1) are each formed from a carton folding sleeve (48 and 49 respectively), each of which has an adhesive bond (22 and 21 respectively) in a carton body wall (16 and 8 respectively).

8. Carton packaging according to one or more of the preceding claims, **characterised in that** the inner folding carton (2) and the outer folding carton (1) each have base flaps (41 and 42 respectively) attached in a foldable manner to the lower edges (39, 40) of their carton body walls (13, 14, 15, 16 and 5, 6, 7, 8 respectively).

9. Carton packaging according to one or more of the preceding claims, **characterised in that** the inner folding carton (2) and the outer folding carton (1) each consist of a separate carton blank.

10. Carton packaging according to one or more of the preceding claims, **characterised in that** the inner folding carton (2) and the outer folding carton (1) consist of a joint carton blank.

11. Prefabricated carton unit for the production of carton packaging according to one or more of the preceding claims, **characterised in that** a folded-flat inner carton folding sleeve (48) is arranged in a folded-flat outer carton folding sleeve (49), where at least one carton body wall (14) of the inner carton folding sleeve (48) is adhesively bonded to an adjacent carton body wall (6) of the outer carton folding sleeve (49).

## Revendications

1. Boîte d'emballage comportant une boîte pliante externe (1) et une boîte pliante interne (2) qui entoure un conteneur interne en film, dans lequel la boîte pliante interne (2) est liée de façon adhésive au moyen de l'une de ses parois de corps de boîte (14) à une paroi de corps de boîte adjacente (6) de la boîte pliante externe (1), **caractérisée en ce que** la boîte pliante externe (1) et la boîte pliante interne (2) entourent le conteneur interne en film essentiellement complètement, **en ce que** la boîte pliante interne (2) et la boîte pliante externe (1) comportent chacune des abattants (35, 36, 37, 38 et 27, 28, 29, 30 respectivement), lesquels sont fixés d'une façon pliable aux bords supérieurs (31, 32, 33, 34 et 23, 24, 25, 26 respectivement) de leurs parois de corps de boîte (13, 14, 15, 16 et 5, 6, 7, 8 respectivement), et **en ce que** les bords supérieurs (31, 33) des deux parois de corps de boîte (13, 15) de la boîte pliante interne (2), lesquels s'étendent à l'opposé l'un de l'autre et sont chacun munis d'un abattant (35, 37), laquelle boîte est fixée d'une façon pliable, sont agencés plus bas que les bords supérieurs (23, 24, 25, 26) des parois de corps de boîte (5, 6, 7, 8) de la boîte pliante externe (1).

2. Boîte d'emballage selon la revendication 1, **caractérisée en ce que** les abattants (35, 37) de la boîte pliante interne (2) sont angulés dans la boîte d'emballage terminée.

3. Boîte d'emballage selon la revendication 1 ou 2, **caractérisée en ce que** les parois de corps de boîte (13, 14, 15, 16) de la boîte pliante interne (2) sont connectées les unes aux autres d'une façon pliable au niveau des bords de corps (17, 18, 19, 20) via des pontages de boîte (46), chacun réalisant un pontage d'une fente de bord (47).

4. Boîte d'emballage selon une ou plusieurs des revendications précédentes, **caractérisée en ce que** la boîte pliante interne (2) est liée de façon adhésive au moyen d'une paroi de corps de boîte supplémentaire à une paroi de corps de boîte adjacente de la boîte pliante externe (1).

5. Boîte d'emballage selon la revendication 4, **caractérisée en ce qu'**un abattant (28), lequel comporte une ouverture d'accès ouvrable (44) pour la fermeture de retrait (3), laquelle fermeture est agencée au-dessous de celle ci, de la poche interne en film (4), est fixé de façon pliable à la paroi de corps de boîte (6), laquelle est liée de façon adhésive à la boîte pliante interne (2), de la boîte pliante externe (1).

6. Boîte d'emballage selon une ou plusieurs des revendications précédentes, **caractérisée en ce que** le conteneur interne en film est constitué par une poche interne en film flexible (4) munie d'une fermeture de retrait.

7. Boîte d'emballage selon une ou plusieurs des revendications précédentes, **caractérisée en ce que** la boîte pliante interne (2) et la boîte pliante externe (1) sont chacune formées à partir d'une gaine pliante de boîte (48 et 49 respectivement), dont chacune comporte une liaison adhésive (22 et 21 respectivement) dans une paroi de corps de boîte (16 et 8 respectivement).

8. Boîte d'emballage selon une ou plusieurs des revendications précédentes, **caractérisée en ce que** la boîte pliante interne (2) et la boîte pliante externe (1) comportent chacune des abattants de base (41 et 42 respectivement) fixés d'une façon pliable aux bords inférieurs (39, 40) de leurs parois de corps de boîte (13, 14, 15, 16 et 5, 6, 7, 8 respectivement).

9. Boîte d'emballage selon une ou plusieurs des revendications précédentes, **caractérisée en ce que** la boîte pliante interne (2) et la boîte pliante externe (1) sont chacune constituées par une découpe de boîte séparée.

10. Boîte d'emballage selon une ou plusieurs des revendications précédentes, **caractérisée en ce que** la boîte pliante interne (2) et la boîte pliante externe (1) sont constituées par une découpe de boîte jointe.

11. Unité de boîte préfabriquée pour la production de boîte d'emballage selon une ou plusieurs des revendications précédentes, **caractérisée en ce qu'**une gaine pliante de boîte interne pliée à plat (48) est agencée dans une gaine pliante de boîte externe pliée à plat (49), dans laquelle au moins une paroi de corps de boîte (14) de la gaine pliante de boîte interne (48) est liée de façon adhésive à une paroi de corps de boîte adjacente (6) de la gaine pliante de boîte externe (49).
